# EUROPÄISCHE PATENTSCHRIFT

(11) **EP 0 699 149 B1**
(45) Veröffentlichungstag und Bekanntmachung des Hinweises auf die Patenterteilung: **26.08.1998**
(21) Anmeldenummer: 95913063.4
(22) Anmeldetag: 08.03.1995
(51) Int. Cl.: B61F 5/22

(54) **WANKSTÜTZE FÜR SCHIENENFAHRZEUGE MIT EINER QUERNEIGEEINRICHTUNG**
ANTI-ROLL SUPPORT FOR RAIL VEHICLES WITH A TRANSVERSE TILTING DEVICE
SUPPORT ANTIROULIS POUR VEHICULES SUR RAILS AVEC UN DISPOSITIF D'INCLINAISON TRANSVERSALE

(30) Priorität: 29.03.1994 DE 4410970
(43) Veröffentlichungstag der Anmeldung: 06.03.1996
(73) Patentinhaber: Waggonfabrik Talbot GmbH & Co.KG, 52070 Aachen (DE)
(72) Erfinder: NICOLIN, Johannes, D-52072 Aachen (DE)
(86) Internationale Anmeldenummer: EP9500849
(87) Internationale Veröffentlichungsnummer: WO9526291

(56) Entgegenhaltungen:
- EP-A- 0 287 821
- CH-A- 677 763
- DE-A- 3 711 907

## Beschreibung

Die Erfindung bezieht sich auf eine Wankstütze für Schienenfahrzeuge mit den Merkmalen des Oberbegriffs des Patentanspruchs 1.
Im normalen Fahrbetrieb von Schienenfahrzeugen sind durch einseitiges Einfedern, insbesondere durch Fliehkraftwirkung bei Bogenfahrt, verursachte Drehbewegungen eines Wagenkastens um seine Längsachse ("Wanken") nach bogenaußen unerwünscht und werden nach Möglichkeit unterdrückt. In Rad-Schiene-Fahrzeugen wird -meist in Gestalt eines quer zur Fahrtrichtung angeordneten Torsionsstabs mit zwei endseitigen Kurbelneine Wankstütze im Fahrwerk oder am Wagenkasten schwenkbar gelagert, wobei Pendelstützen die Verbindung zwischen den Kurbelenden und dem Wagenkasten oder dem Fahrgestell bilden. Diese Wankstützen erlauben zu sich selbst paralleles Einfedern des Wagenkastens in der Sekundärfederung, behindern jedoch das einseitige Einfedern bzw. Wanken.
Aktive und passive Querneigesysteme wurden entwickelt und werden neuerdings vermehrt angewendet, um auftretende Querbeschleunigungen zusätzlich zu den vorhandenen Gleisüberhöhungen besser zu kompensieren und um die mögliche Reisegeschwindigkeiten und den Fahrkomfort für Reisende während des Durchfahrens von kurvenreichen Strecken zu erhöhen.

Bei einer aus US 5,222,440 bekannten Wankstütze konvergieren die Pendelstützen, in Fahrzeuglängsrichtung gesehen, nach oben und bilden eine direkt auf der Wankstütze aufgebaute passive Neigeeinrichtung. Sie neigen fliehkraftabhängig einen auf dem Fahrgestell federnd abgestützten Zwischen-Querträger, der über eine zusätzliche Querfederung den Wagenkasten trägt. Die Neigebewegung des Zwischen-Querträgers setzt unmittelbar bei jeder Querverschiebung zwischen Wagenkasten und Drehgestell ein, abgesehen von einer geringfügigen Kompensation durch die Elastizität der Wankstütze und der zusätzlichen Querfederung.
Auch in der Geradeausfahrt kommt es aufgrund von Gleislagefehlern und dem Wellenlauf der Radsätze ständig zu solchen Querverschiebungen, die normalerweise in der Querfederung aufgefangen werden sollen. Wird diese jedoch in der beschriebenen Weise mit der passiven Neigeeinrichtung kombiniert, so können unerwünschte Neigeschwingungen die angestrebte Verbesserung beeinträchtigen.

Aus EP 0 528 783 A1 ist eine aktive Neigesteuerungseinrichtung bekannt, bei der insgesamt drei Antriebe zwischen Fahrgestell und Wagenkasten tangential an Kreisbahnen um einen etwa in Schwerpunkthöhe des Wagenkastens liegenden virtuellen Drehpunkt angeordnet sind. Zwei davon sind beidseits des Wagenkastens schräg nach oben divergierend angeordnet, der dritte liegt horizontal unter dem Wagenkasten. Jedoch bauen die schrägstehenden Antriebe nicht auf einer Wankstütze auf.

Es sind schließlich auch mit schrägen längsstarren Pendelstützen arbeitende passive Neigeeinrichtungen bekannt, die aber ebenfalls nicht unmittelbar auf einer Wankstütze aufbauen (DE 37 13 615 A1, DE 41 05 350 A1).
Es wurde auch bereits eine aktive Neigesteuerung vorgeschlagen (nachveröffentlichte DE 43 11 521 C1), bei der vertikal stehende Pendelstützen einer Wankstütze durch Antriebe längenveränderlich sind. Bei dieser Einrichtung bleibt die Funktion der Wankstütze bei einem eventuellen Ausfall der hydraulischen Steuerung -mit blockierten Pendelstützen bzw. Antrieben- erhalten.

Die Erfindung hat die Aufgabe, bei einer auf einer Wankstütze aufbauenden passiven Neigeeinrichtung Neigebewegungen bei geringen Querverschiebungen zwischen Wagenkasten und Fahrwerk, insbesondere bei Fahrt in der Geraden, ohne Einsatz eines zusätzlichen Querträgers zu vermeiden.

Diese Aufgabe wird erfindungsgemäß mit den kennzeichnenden Merkmalen des Patentanspruchs 1 gelöst.
Die kennzeichnenden Merkmale der Unteransprüche geben vorteilhafte Weiterbildungen der Erfindung an.

Aus der zur vertikalen Mittellängsebene des Fahrzeugs schräg nach oben konvergierenden Orientierung der beiden Pendelstützen, die sphärisch beweglich an den Kurbeln einer Wankstütze der eingangs beschriebenen Art angelenkt sind, resultiert bei Bogenfahrt, ausgehend von einer neutralen Lage -Neigungswinkel Null-, durch Aufrichten der bogenäußeren und Absinken der bogeninneren Pendelstütze bekanntlich ein passives Neigen des Wagenkastens gegenüber dem Fahrgestell nach der Bogeninnenseite, das zur besseren Kompensation von Fliehkräften bei Bogenfahrt ausgenutzt werden kann. Die ursprüngliche Funktion der mechanischen Wankstütze wird in keiner Weise beeinträchtigt.

Hingegen wird der Vorteil einer minimalen Bauhöhe gegenüber den konventionellen passiven Systemen erreicht.
Der aufgabengemäße Effekt wird in einfacher Weise durch die Querverschiebbarkeit des Stützteils in seiner Längsachse, ausgehend von seiner im Fahrgestell zentrierten Mittellage, erreicht.
Ggf. muß man den Torsionsstab der Wankstütze zusätzlich durch Axiallager oder dgl. gegen Längskräfte in geeigneter Weise abstützen. Die Übergänge zwischen dem Torsionsstab und den endseitigen Kurbeln lassen sich problemlos eckensteif verstärken.

Wenn die schrägen Pendelstützen einer solchen Wankstütze dann noch durch Antriebe längenveränderlich sind, müssen die Antriebe geringere Hübe als mit vertikalen Pendelstützen ausführen, um die gewünschte Gesamtneigung einzustellen. Bei einem eventuellen Ausfall der aktiven Steuerung bleibt nicht nur die engere Funktion der Wankstütze erhalten, sondern das Fahrzeug hat dann wenigstens noch ein passives Neigesystem.

Weitere Einzelheiten und Vorteile des Gegenstands ergeben sich aus der Zeichnung und der folgenden detaillierten Beschreibung eines Ausführungsbeispiels. Es zeigen
- Figur 1: eine Skizze des Fahrgestellbereichs eines mit der erfindungsgemäßen Wankstütze ausgestatteten Schienenfahrzeugs mit Blick in Fahrzeuglängsrichtung,
- Figur 2: eine schematische Seitenansicht desselben Fahrzeugs im Fahrgestellbereich mit Blickrichtung von links auf die Anordnung in Fig. 1.

Ein Fahrgestell 1, z. B. ein zweiachsiges Drehgestell unter einem Schienenfahrzeug zur Personenbeförderung, hat gemäß **Fig. 1** zwei parallele Seitenwangen 2 und mindestens eine diese verbindende Traverse 3. Die sich in Fahrtrichtung erstreckenden Seitenwangen 2 stützen sich jeweils außen über Primärfedern auf Radsätze 4 des Fahrgestells. Die Traverse 3 erstreckt sich im wesentlichen parallel zur Rollachse der Radsätze 4.
Ein Wagenkasten 5 liegt auf dem Fahrgestell über eine Sekundärfederung 6 auf, die z. B. durch zwei über eine Drossel 6D fluidisch miteinander kommunizierende Luftfedern mit gummielastischen Notfedern gebildet wird. Mit dem Anmeldungsgegenstand kann aber auch eine mechanische Federung kombiniert werden. Außer ihren vertikalen Federeigenschaffen trägt die Sekundärfederung 6 auch zur horizontalen Querfederung des Wagenkastens einen Anteil mit weicher Federkonstante bei.

Parallel zu der Traverse 3 erstreckt sich nahezu über die gesamte Wagenbreite ein als Torsionsstabfeder ausgeführtes und im Fahrgestellrahmen vorzugsweise im Bereich der Seitenwangen schwenkbar gelagertes Stützteil 7. An dessen beiden seitlich über die Seitenwangen herausstehenden Enden sind einarmige Kurbeln 8 (Fig. 2) befestigt, die an ihren freien Enden je ein Gelenk 8G tragen. Am Wagenkasten 5 sind korrespondierende Gelenke 5G vorgesehen, die paar- und seitenweise durch Pendelstützen 9 mit den Gelenken 8G verbunden sind.
Die Baugruppe aus Stützteil, Kurbeln und Pendelstützen nebst den zugehörigen Lagern und Gelenken wird als Wankstütze bezeichnet.

Die beiden Pendelstützen 9 sind in Längs- bzw. Fahrtrichtung des Fahrzeugs gesehen schräg angestellt, so daß sie nach oben zur Fahrzeuglängsmittelebene konvergieren. Die Mittellinien der beiden Pendelstützen sollten in der Regel -bei nicht gegenüber dem Wagenkasten gedrehten Fahrgestell- eine Ebene aufspannen, so daß ihre gedachten Verlängerungen sich im Raum vorzugsweise innerhalb des Wagenkastens auf Fahrgastsitzhöhe in einem Punkt P bzw. P' schneiden. Dieser Punkt liegt immer oberhalb des Wagenkastenschwerpunkts S bzw. S'.

Das Stützteil 7 ist ferner, abweichend von konventionellen Lösungen, aus einer im Fahrgestell 1 vorzugsweise durch Federkraft (Federn 7F) zentrierten Mittellage nach beiden Seiten in seiner Längsachse um einen bestimmten Weg verschiebbar, d. h. mit Spiel versehen.

Das Gewicht des Wagenkastens 5 wird von der Sekundärfederung 6 getragen; aufgrund der Schwenklagerung des Stützteils im Fahrgestell setzt die Wankstütze einem symmetrischen bzw. parallelen Einfedern der Sekundärfederung 6 und mithin den aufgrund von Fahrwegunebenheiten auftretenden Schwingungen, von Lager-Reibungskräften abgesehen, keinen nennenswerten Widerstand entgegen. Mit "parallel'' sind die Fälle gemeint, in denen der Wagenkasten während des Einfederns zu sich selbst parallel bleibt.

Die Geradeausfahrtstellung des Wagenkastens 5 ist hier strichpunktiert angedeutet. Wird nun der Wagenkasten gegenüber dem Fahrgestell durch Fliehkraft-wie durch Kraftpfeil F symbolisiert- z. B. im Linksbogen nach rechts verschoben, so richtet sich nach Zurücklegen der Querverschiebung des Stützteils gegen die Kraft der Feder 7F die rechte Pendelstütze 9 der Wankstütze auf, während die linke Pendelstütze 9 noch weiter aus der Vertikalen nach unten herausgekippt wird (Bewegung aus den jeweils strichpunktiert gezeichneten in die durchgezogen gezeichneten Stellungen). Dadurch neigt sich der Wagenkasten 5 auf der Basis des Stützteils 7 um den momentanen Wankpol P -der im Schnittpunkt der gedachten Verlängerungen der Pendelstützen nach oben liegt- nach links zur Bogeninnenseite, wie es hier durchgezogen gezeichnet angedeutet ist.
Während dieser Neigebewegung wandert der Punkt P nach rechts in den Punkt P' hinein, was bedeutet, daß sich die momentane Drehachse des Wagenkastens im wagenfesten Koordinatensystem nach rechts und geringfügig auch nach unten verschiebt. Die rechte Luftfeder der Sekundärfederung 6 wird dabei -im Gegensatz zum normalen Einfedernentlastet, während die linke Luftfeder weiter komprimiert wird. Wegen der Verbindung zwischen beiden bleibt das Luftvolumen derweil konstant. Auch in dieser Stellung setzt die Wankstütze dem parallelen Einfedern keinen Widerstand entgegen, da auf die Schwenklagerung des Stützteils kein Einfluß genommen wird.

Die Mittelstellung der beiden Druck-Federn 7F, die das Stützte 7 zentrieren, ist durch senkrechte strichpunktierte Linien angedeutet. Die Federn 7F selbst sind hier nur in der quer ausgelenkten Stellung des Stützteils 7 gezeigt, in der die rechte Feder komprimiert und die linke ausgedehnt ist. Bei der gegenläufigen Wagenkastenneigung nach rechts (Linksbogen) wird die linke Feder komprimiert und die rechte etwas ausgedehnt. Der nutzbare Weg der Querverschiebung wird durch die Steifigkeit und die Abmessungen (insbesondere durch die Blocklänge) der Federn 7F bestimmt

Damit ist eine passive Wagenkastenneigeeinrichtung realisiert, die besonders wenig Bauhöhe beansprucht und ggf. an vorhandenen Fahrzeugen relativ unaufwendig nachgerüstet werden kann.

Die Winkel zwischen den schrägen Pendelstützen und der Vertikalen müssen bedarfsgerecht ausgelegt werden. Wie bei den bekannten passiven Querneigesystemen ist der Neigeeffekt nach bogeninnen zu Beginn der seitlichen Auslenkung umso schwächer, je weniger die Pendelstützen aus der Vertikalen abweichen, und umso stärker, je flacher die Pendelstützen gelegt werden. Ein bevorzugter Anstellwinkel wird im Bereich von 45° ± 15° zu finden sein.

Zur Verdeutlichung dient die Seitenansicht nach **Fig. 2**, in der wiederum die strichpunkierten Linien die Normalstellung und die durchgezogenen Linien die seitlich geneigte Stellung des Wagenkastens 5 und der (linken) Pendelstütze 9 anzeigen. In dieser Darstellung sieht man, daß die Wankstütze mit passiver Neigeeinrichtung ein räumliches Gebilde ist, in dem das Stützteil 7 und die Kurbeln 8 eine erste Ebene und die schrägstehenden Pendelstützen 9 die zweite Ebene aufspannen, die sich in der gedachten Verbindungslinie zwischen den Gelenken 8G schneiden, wobei die Winkel zwischen den Ebenen beim parallelen Einfedern in der Sekundärfederung 6 veränderlich sind.

Die hier gezeigten beiden unterschiedlichen Längen der Pendelstütze 9 und Stellungen des Wagenkastens 5 und der Sekundärfederung 6 resultieren also nur aus der Neigebewegung und nicht aus dem Einfedern der Sekundärfederung, denn im letzteren Fall müßte sich auch der Winkel zwischen der Kurbel 8 und der Pendelstütze 9 ändern.

Die Gelenke 5G und 8G zwischen den Pendelstützen und den Kurbeln 8 der Wankstütze müssen sphärisch beweglich sein. Z. B. kann jede Pendelstütze über gummielastisch gelagerte Gelenkaugen und/oder über Kreuzkopf- oder Kugelgelenke befestigt werden. Der Ausdruck "Gelenk" ist hier also nicht ausschließlich so zu verstehen, daß die sphärische Beweglichkeit wie bei einem Kugelgelenk in einem Punkt vorliegen müßte.

Die Schwenklagerung des Stützteils 7 im Fahrgestell 1, die Übergänge zwischen dem Stützteil 7 und den Kurbeln 8 sowie die Kurbeln selbst müssen die von der Sekundärfederung 6 nicht aufgefangenen Querkräfte -bzw. Axialkräfte im Stützteil 7- sicher aufnehmen können.

Man kann aber zur Entlastung der Übergänge vom Stützteil zu den Kurbeln 8 auch die freien Kurbelenden unmittelbar gegen die von den schrägen Pendelstützen eingeleiteten Querkräfte stützen, indem man am Fahrgestellrahmen in dem entsprechenden Bereich hier nicht dargestellte Führungsmittel anordnet.

Diese können z. B. durch eine Kulissenführung gebildet sein, in der die freien Enden der Kurbeln gleitend oder rollend geführt sind, und die alle Querkräfte in diesem Bereich aufnimmt. Das vorstehend erörterte Querspiel der Wankstütze bzw. deren Stützteils 7 muß aber von diesen Führungsmitteln aufgenommen werden können.

Der Einsatz des erfindungsgemäßen Wankstütze in Jacobs-Drehgestellen, bei denen sich zwei Wagenkästen mit je einer Wankstütze auf ein gemeinsames Fahrgestell stützen, ist ohne Platzprobleme möglich.

Zur Begrenzung von Querbewegungen zwischen dem Wagenkasten und dem Fahrgestell und zur Übertragung von Brems- und ggf. Antriebskräften wird man in bekannter Weise einen vertikalen Mitnehmer oder Drehzapfen am Untergestell des Wagenkastens befestigen, der in eine fahrgestellfeste Führung mit Spiel eingreift und durch elastische Elemente seitlich und längs gepuffert ist. Diese Anordnung ist hier nicht dargestellt.

Zum Einleiten, Unterstützen und/oder Steuern der Querkomponente der auf die schrägen Pendelstützen 9 gestützten Neigebewegung des Wagenkastens 5 kann zwischen diesem und dem Fahrgestell auch in an sich bekannter Weise ein (Hilfs-)Antrieb vorgesehen werden, der zur Einleitung von Querkräften in den Wagenkasten geeignet ist. Dieser wird wagenkastenseitig vorzugsweise an dem schon erwähnten Mitnehmer anzulenken sein.

Zusätzlich -zusammen mit dem oder auch ohne den querwirkenden Antrieb- kann jeder Pendelstütze ein steuerbarer Antrieb so zugeordnet werden, daß der Abstand zwischen den beiden Anlenkachsen der Pendelstützen aktiv veränderbar ist. Das würde bedeuten, daß der Wagenkasten 5 unmittelbar auf der Basis der mit passiven Neigeeigenschaften versehenen mechanischen Wankstütze durch eine Längenänderung an den Pendelstützen auch aktiv um den Wankpol querneigbar ist. Der Neigungswinkel ist dann außer durch die passiven Neigeeigenschaften der schrägstehenden Pendelstützen auch durch die Längendifferenz zwischen den beiden Pendelstützen bestimmbar.

Die Torsionssteifigkeit des Stützteils 7 ist so hoch zu bemessen, daß weder die passive Wagenkastenneigung noch eine gewollt herbeigeführte ungleiche Länge der Pendelstützen 9 durch Tordieren des Stützteils in sich vollständig ausgeglichen werden können.

Gegenüber dem eingangs gewürdigten rein aktiven Neigesystem können durch diese Kombination ggf. geringere Hübe der Antriebe für die Längenänderung an den Pendelstützen ausreichen, um eine komfortable Querkraftkompensation sicherzustellen. Vorzugsweise werden die steuerbaren Antriebe als hydraulische Hubzylinder ausgeführt, die anstelle der längsstarren Pendelstützen eingesetzt werden.

Bezüglich der weiteren Ausbildung und Arbeitsweise der aktiven Neigesteuerung wird hier ausdrücklich auf die ausführliche Beschreibung in dem eingangs genannten älteren Schutzrecht verwiesen, dessen Inhalt insoweit als hier mit umfaßt zu gelten hat.

Die Hubzylinder-Antriebselemente werden im Fahrbetrieb ausgehend von einer Mittellage gesteuert, d. h. beim Ausfahren des einen Antriebselements kann das gegenüberliegende eingefahren werden. Die Wankstützenverbindung zwischen dem Wagenkasten und dem Fahrgestell umfaßt beim aktiven System also auch eine Fluidsäule. Besondere Einrichtungen müssen ggf. für einen Notbetrieb -Ausfall der Hydraulik oder der elektronischen Regelung- vorgesehen werden. Hierbei werden beide Antriebselemente vorzugsweise in einer der beiden Endlagen -also beide Pendelstützen fest gleich lang eingestellt- blockiert. Dies kann beispielsweise hydraulisch über Ventile oder mechanisch kraftschlüssig durch Klemmen oder eine formschlüssige Verriegelung geschehen. Wenn beide Antriebselemente in gleicher Stellung blockiert sind, kann das Fahrzeug problemlos mit voll funktionsfähiger Wankstütze und mit dem passiven Neigesystem auch über größere Strecken weitergefahren werden.

Es sei abschließend angemerkt, daß es für die vorstehend beschriebene Kombination einer konventionellen Wankstütze mit einer aktiven Querneigesteuerung unerheblich ist, ob das Stützteil wie im vorstehend beschriebenen Ausführungsbeispiel im Fahrgestellrahmen oder abweichend davon im Wagenkasten gelagert ist.

## Patentansprüche

1. Wankstütze für Schienenfahrzeuge mit einem über eine Federung (6) auf einem Fahrgestell (3) aufliegenden Wagenkasten (5), umfassend
- wenigstens ein im Fahrgestell oder im Wagenkasten schwenkbar gelagertes, sich im wesentlichen quer zur Fahrzeuglängsachse erstreckendes Stützteil (7),
- zwei an mit dem Stützteil verbundenen Kurbeln (8) und an dem Wagenkasten oder dem Fahrgestell beidseitig schwenkbar angelenkte, in Fahrzeugquerrichtung gesehen annähernd vertikale Pendelstützen (9), über die das Fahrgestell und der Wagenkasten gelenkig miteinander gekuppelt sind und über die zumindest bei zu sich selbst parallelem Einfedern des Wagenkastens in der Federung eine das Einfedern nicht behindernde Schwenkbewegung des zum Abstützen des Wagenkastens gegenüber dem Fahrgestell gegen einseitiges Einfedern mit Wanken um eine in Fahrtrichtung liegende Achse vorgesehenen Stützteils erzwungen wird,
- wobei die beiden Pendelstützen (9) zur Bildung einer passiven Neigeeinrichtung in Fahrzeuglängsrichtung gesehen gegenüber der Vertikalen nach oben konvergierend geneigt und über sphärisch bewegliche Verbindungen (5G, 8G) mit dem Wagenkasten (5) oder dem Fahrgestell (1) einerseits und den Kurbeln (8) andererseits verbunden sind,
**dadurch gekennzeichnet,**
daß das Stützteil (7) ferner aus einer im Fahrgestell (1) zentrierten Mittellage quer zur Fahrzeuglängsrichtung um einen begrenzten Hub axial nach beiden Seiten verschiebbar gelagert ist.

2. Wankstütze nach Anspruch 1,
**dadurch gekennzeichnet**,
daß das Stützteil (7) in der Mittellage des begrenzten Hubs zentrierende Federn (7F) vorgesehen sind.

3. Wankstütze nach Anspruch 1 oder 2,
**dadurch gekennzeichnet**,
daß das Stützteil (7) als Torsionsstabfeder mit zwei endseitigen Kurbeln (8) ausgeführt ist, deren jede über eine der Pendelstützen (9) gelenkig mit einander gegenüberliegenden Außenseiten des Wagenkastens (5) verbunden ist.

4. Wankstütze nach Anspruch 1 oder 3,
**dadurch gekennzeichnet**,
daß an den freien Enden der Kurbeln (8) eine Führungseinrichtung zur Aufnahme von dort durch die schrägstehenden Pendelstützen (9) eingeleiteten Querkräften vorgesehen ist, die im Rahmen der begrenzten Querverschieblichkeit des Stützteils nachgiebig ist.

5. Wankstütze nach Anspruch 4,
**dadurch gekennzeichnet**,
daß die Führungseinrichtung als Kulissenführung ausgebildet ist.

6. Wankstütze nach einem der vorstehenden Ansprüche,
**dadurch gekennzeichnet**,
daß die Pendelstützen (9), in Fahrzeuglängsrichtung gesehen, in einem Winkel zwischen 10° und 60° aus der Vertikalen abweichend angeordnet sind.

7. Wankstütze nach einem der vorstehenden Ansprüche,
**dadurch gekennzeichnet**,
daß beide Pendelstützen (9) mittels je eines steuerbaren Antriebselements unabhängig voneinander längenveränderlich einstellbar sind.

8. Wankstütze nach Anspruch 7,
**dadurch gekennzeichnet**,
daß eine Einrichtung zum Blockieren der Antriebselemente in einer bestimmten Stellung vorgesehen ist.

9. Wankstütze nach einem der vorstehenden Ansprüche,
**dadurch gekennzeichnet**,
daß zum Einleiten, Unterstützen und/oder Steuern der Querkomponente der Neigebewegung ein zwischen dem Wagenkasten (5) und dem Fahrgestell (1) wirkender Antrieb vorgesehen ist.

## Claims

1. Anti-roll support for rail vehicles with a body (5) which rests via a suspension (6) on a chassis (3), comprising
- at least one supporting part (7) which is mounted pivotably in the chassis or in the body and extends essentially transversely to the longitudinal axis of the vehicle,
- two hanging supports (9) which are approximately vertical, viewed in the transverse direction of the vehicle, and are linked pivotably on both sides to cranks (8), connected to the supporting part, and to the body or the chassis, via which hanging supports the chassis and the body are coupled to one another in an articulated manner and via which a pivoting movement, which does not impede the spring deflection, of the supporting part, which is provided to support the body in relation to the chassis against one-sided spring deflection with rolling about an axis lying in the direction of travel, is enforced at least in the case of the body deflecting in the suspension parallel to itself,
- the two hanging supports (9) being tilted, converging upwards, in relation to the vertical plane, viewed in the longitudinal direction of the vehicle, to form a passive tilting device, and being connected by means of spherically movable connections (5G, 8G) to the body (5) or the chassis (1) on the one hand and to the cranks (8) on the other hand,
characterized in that
the supporting part (7) is furthermore mounted so as to be displaceable, from a central position centred in the chassis (1), transversely relative to the longitudinal direction of the vehicle by a limited stroke axially to both sides.

2. Anti-roll support according to Claim 1, characterized in that springs (7F) which centre the supporting part (7) in the central position of the limited stroke are provided.

3. Anti-roll support according to Claim 1 or 2, characterized in that the supporting part (7) is designed as a torsional bar spring with two cranks (8) at the ends, each of which is connected in an articulated manner, by means of one of the hanging supports (9), to mutually opposite outer sides of the body (5).

4. Anti-roll support according to Claim 1 or 3, characterized in that a guide device is provided at the free ends of the cranks (8) to absorb transverse forces introduced there by the oblique hanging supports (9), which guide device is flexible within the framework of the limited transverse displaceability of the supporting part.

5. Anti-roll support according to Claim 4, characterized in that the guide device is designed as a link guide.

6. Anti-roll support according to one of the preceding claims, characterized in that the hanging supports (9), viewed in the longitudinal direction of the vehicle, are arranged at an angle deviating between 10° and 60° from the vertical plane.

7. Anti-roll support according to one of the preceding claims, characterized in that both hanging supports (9) can be adjusted to vary in length independently of one another by means of a controllable drive element in each case.

8. Anti-roll support according to Claim 7, characterized in that a device is provided for locking the drive elements in a specific position.

9. Anti-roll support according to one of the preceding claims, characterized in that a drive which acts between the body (5) and the chassis (1) is provided for introducing, supporting and/or controlling the transverse component of the tilting movement.

## Revendications

1. Support antiroulis pour véhicules sur rails avec une caisse de wagon (5) reposant sur un bogie (1) par le biais d'une suspension (6), comprenant:
- au moins une pièce d'appui (7) supportée de façon oscillante dans le bogie ou dans la caisse de wagon, s'étendant essentiellement transversalement à l'axe longitudinal du véhicule,
- deux supports pendulaires (9) articulés des deux côtés de façon oscillante à des manivelles (8) reliées à la pièce d'appui et à la caisse de wagon ou au bogie, approximativement verticaux vus en direction transversale du véhicule, par le biais desquels le bogie et la caisse de wagon sont couplés l'un à l'autre de façon articulée et par le biais desquels, au moins lors de l'affaissement parallèlement à elle-même de la caisse de wagon dans la suspension, on impose un mouvement oscillant, n'empêchant pas l'affaissement, de la pièce d'appui prévue pour supporter la caisse de wagon par rapport au bogie, s'opposant à un affaissement unilatéral avec roulis autour d'un axe situé dans la direction de la marche,
- dans lequel les deux supports pendulaires (9) sont inclinés en convergeant vers le haut par rapport à la verticale, vus en direction longitudinale du véhicule, pour former un dispositif d'inclinaison passif, et sont reliés par le biais d'assemblages à mobilité sphérique (5G, 8G) à la caisse de wagon (5) ou au bogie (1) d'une part et aux manivelles (8) d'autre part,
caractérisé en ce que la pièce d'appui (7) est en outre supportée de façon à coulisser transversalement à la direction longitudinale du véhicule, avec une course limitée axialement vers les deux côtés, depuis une position médiane centrée dans le bogie (1).

2. Dispositif antiroulis suivant la revendication 1, caractérisé en ce qu'il est prévu des ressorts (7F) centrant la pièce d'appui (7) dans la position médiane de la course limitée.

3. Dispositif antiroulis suivant la revendication 1 ou 2, caractérisé en ce que la pièce d'appui (7) est réalisée comme une barre de torsion avec deux manivelles d'extrémité (8), dont chacune est reliée de façon articulée par le biais d'un des supports pendulaires (9) à des côtés extérieurs opposés l'un à l'autre de la caisse de wagon (5).

4. Dispositif antiroulis suivant la revendication 1 ou 3, caractérisé en ce qu'il est prévu aux extrémités libres des manivelles (8), un dispositif de guidage pour la reprise d'efforts transversaux introduits en ces points par les supports pendulaires (9) se trouvant en position oblique, dispositif qui est déformable dans le cadre de la mobilité transversale limitée de la pièce d'appui.

5. Dispositif antiroulis suivant la revendication 4, caractérisé en ce que le dispositif de guidage est réalisé comme un guidage à coulisse.

6. Dispositif antiroulis suivant l'une quelconque des revendications précédentes, caractérisé en ce que les supports pendulaires (9), vus en direction longitudinale du véhicule, sont disposés dans un angle s'écartant de 10° à 60° par rapport à la verticale.

7. Dispositif antiroulis suivant l'une quelconque des revendications précédentes, caractérisé en ce que les deux supports pendulaires (9) sont réglables en longueur, indépendamment l'un de l'autre, au moyen d'un élément de commande réglable respectif.

8. Dispositif antiroulis suivant la revendication 7, caractérisé en ce qu'il est prévu un dispositif pour bloquer l'élément de commande dans une position déterminée.

9. Dispositif antiroulis suivant l'une quelconque des revendications précédentes, caractérisé en ce qu'il est prévu un dispositif de commande agissant entre la caisse de wagon (5) et le bogie (1) pour introduire, renforcer et/ou régler la composante transversale du mouvement d'inclinaison.
